# EUROPÄISCHE PATENTSCHRIFT

(11) **EP 4 464 567 B1**
(45) Veröffentlichungstag und Bekanntmachung des Hinweises auf die Patenterteilung: **28.01.2026**
(21) Anmeldenummer: 23173965.7
(22) Anmeldetag: 17.05.2023
(51) Int. Cl.: B61D 17/04, B61D 17/06, B61D 17/08, B61D 17/18, B63B 29/02, B64C 1/06, B64C 1/18, B64C 1/00

(54) **SCHOCKSICHERE KAMMERWÄNDE**
SHOCKPROOF CHAMBER WALLS
PAROIS DE CHAMBRE RÉSISTANTES AUX CHOCS

(43) Veröffentlichungstag der Anmeldung: 20.11.2024
(73) Patentinhaber: Lethe GmbH, 21079 Hamburg (DE)
(72) Erfinder: Petereit, Sven, 18507 Grimmen (DE)
(74) Vertreter: Hauck Patent- und Rechtsanwälte PartmbB

(56) Entgegenhaltungen:
- EP-A1- 2 093 344
- CN-A- 104 210 621
- CN-A- 113 772 011
- DE-T2- 69 913 288

## Beschreibung

Die Erfindung betrifft eine schocksichere Kammerwand zum Einsatz auf einem Schiff.

Kammerwände werden auf Schiffen dazu eingesetzt, um verschiedene Räumlichkeiten, wie Kammern oder Gänge, zwischen Decks und Schotten abzutrennen. Die Kammerwände weisen lediglich dünne Paneele auf, welche keine tragenden Eigenschaften haben, und sind nur dazu geeignet, die verschiedenen Räumlichkeiten voneinander abzutrennen. Typischerweise wird zwischen Wandpaneelen und Deckenpaneelen unterschieden. Zumeist sind die Deckenpaneele fest mit den Wandpaneelen verbunden. Die Wandpaneele sind wiederum fest mit Decks verbunden und an Schotten mittels schwingungsisolierter Halterungen gehalten.

Bei Kriegsschiffen hat diese Konstruktion jedoch den entscheidenden Nachteil, dass im Falle eines Treffers und der daraus entstehenden, durch das Schiff wandernden Schockwelle, schwere Beschädigungen hervorgerufen werden können. Diese Gefahr resultiert daraus, dass sich die Schockwelle durch die innere Dämpfung innerhalb der Schiffsstruktur verlangsamt. Die Wandpaneele weisen jedoch eine andere innere Dämpfung als die restliche Schiffsstruktur auf. Dadurch kann es passieren, dass die Wandpaneele sich mit einer anderen Geschwindigkeit bewegen als die sie umgebenden Schotten und Decks, mit diesen kollidieren und so schwere Schäden an den Wandpaneelen aber auch an den Schotten und Decks verursachen. Selbiges gilt entsprechend auch für die Deckenpaneele.

CN 104 210 621 betrifft ein Kammersystem eines Schiffs. Das System weist eine Anbindung von Deckenpaneelen und Wandpaneelen an ein oberes Deck und ein unteres Deck auf. Dazu ist mit einem Winkel ein Kopfprofil an eine mit dem oberen Deck verbundene Strebe angeschraubt, wobei das Kopfprofil wiederum das Wandpaneel umfasst und somit führt. Zusätzlich ist ein mit dem unteren Deck verschweißtes Bodenprofil vorhanden, das das Wandpaneel ebenfalls umgreift und dadurch hält. Die Anbindung des Winkels an die Strebe und das Kopfprofil erfolgt mittels Schraubverbindungen, wobei zwischen den Bauteilen eine Gummieinlage und zwischen dem Schraubenkopf und dem Kopfprofil eine weitere Gummieinlage angeordnet sind. Zwischen dem Wandpaneel und dem Bodenprofil ist noch eine weitere Gummieinlage angeordnet. Die Gummieinlagen sollen dazu dienen, Vibrationen abzumildern. Dadurch soll der Komfort für die Personen erhöht werden, die sich in den entsprechenden Kammern befinden. Außerdem sollen Vibrationsschäden an weiteren Gegenständen, die an den Wänden befestigt sind, vermindert werden. Dieses Dokument offenbart eine Kammerwand gemäß dem Oberbegriff von Anspruch 1.

CN 113 77 2011 betrifft eine schockabsorbierende Struktur für ein Schiff. Diese kommt auf Schneidkopfsaugbaggern zum Einsatz und soll dafür sorgen, dass der Komfort in Aufenthaltsräumen verbessert ist. Dabei soll die vorgestellte schockabsorbierende Struktur eine vereinfachte sowie beschleunigte Montage, eine verbesserte Schockabsorptionsfähigkeit sowie Stabilität bieten.

DE 699 13 288 T2 betrifft einen vorgefertigten Wohnraum für ein Schiff und Installationsverfahren für einen solchen Wohnraum in einem Schiff. Dabei kommen Wandungen zum Einsatz, die in Innenprofilen mit Befestigungselementen fixiert sind. EP 2 093 344 A1 betrifft Wandpaneele für ein Schiff und ein Verfahren zur Herstellung dieser Wandpaneele. Die Wandpaneele sollen einfach montierbar sein. Dazu weisen zwei aneinander grenzende Wandpaneele zueinander kongruent ausgebildete Stoßkanten auf, die bündig miteinander abschließen.

Ausgehend hiervon liegt der Erfindung die Aufgabe zugrunde, eine Kammerwand zur Verfügung zu stellen, welche gegenüber der Einwirkung eines Schocks gesichert ist.

Die Aufgabe wird durch eine schocksichere Kammerwand mit den Merkmalen von Anspruch 1 gelöst. Vorteilhafte Ausführungen der Kammerwand sind in den Unteransprüchen und in der nachfolgenden Beschreibung angegeben.

Die erfindungsgemäße Kammerwand zum Einsatz auf einem Schiff umfasst
- ein sich vertikal zwischen einem oberen und einem unteren Deck erstreckendes Wandpaneel mit senkrecht zu den Decks ausgerichteten flächigen Wandseiten,
- ein Bodenprofil mit einem vertikalen Schenkel und einem horizontalen Schenkel, das mit einem unteren Deck fest verbunden ist, wobei das Wandpaneel mit dem vertikalen Schenkel des Bodenprofils fest verbunden ist,
- Mittel zum vertikalen Führen, die über einen ersten schwingungsdämpfenden Abstandhalter mit einem oberen Deck verbunden sind und das Wandpaneel führen,
- wobei die Mittel zum vertikalen Führen ein U-förmiges, nach unten geöffnetes Kopfprofil sind, welches das Wandpaneel zumindest teilweise umfasst,
   **gekennzeichnet durch**
- einen schockabsorbierenden Einsatz, der zwischen dem Wandpaneel und dem oberen Deck angeordnet ist,
- wobei das U-förmige, nach unten geöffnete Kopfprofil den schockabsorbierenden Einsatz vollständig umfasst und aufnimmt und
- der schockabsorbierende Einsatz eine Stopfisolierung ist.

Die Erfindung basiert auf der Erkenntnis, dass Schockwellen verschieden schnell von verschiedenen Teilen der Schiffsstruktur übertragen werden. Die verschieden schnellen Übertragungsgeschwindigkeiten können dazu führen, dass sich zwei Bestandteile (zum Beispiel ein Deck und ein Wandpaneel) entgegengesetzt zueinander bewegen, was zu Beschädigungen führen kann. Aus diesem Grund ist es von Vorteil, wenn verschiedene Bestandteile des Schiffs, welche Schockwellen verschieden schnell übertragen, voneinander entkoppelt sind.

Erfindungsgemäß geschieht die Entkopplung durch vertikal angeordnete Mittel zum vertikalen Führen, welche mit einem oberen Deck verbunden sind, sowie einen schockabsorbierenden Einsatz. Der schockabsorbierende Einsatz ist zwischen dem Wandpaneel und dem oberen Deck angeordnet. Die Mittel zum vertikalen Führen sind so ausgebildet, dass das Wandpaneel in der vertikalen Richtung geführt ist, sodass sich das Wandpaneel unabhängig von dem oberen Deck bewegen kann.

Bewegen sich das obere Deck und das Wandpaneel in Folge eines Schocks entsprechend weit in vertikaler Richtung aufeinander zu, stößt das Wandpaneel nicht direkt an den Mitteln zum vertikalen Führen oder dem oberen Deck an, sondern drückt den schockabsorbierenden Einsatz zusammen. Dieser nimmt dabei entstehende Stoßkräfte durch eine Verformung auf, sodass Beschädigungen verhindert werden. Die Verformung des schockabsorbierenden Einsatzes kann elastisch und/oder plastisch erfolgen.

Die Mittel zum vertikalen Führen können auf verschiedene Art ausgeführt sein. Es ist möglich, das Wandpaneel entlang seiner gesamten Ausdehnung zu führen, es ist aber auch möglich, nur an einigen, räumlich begrenzten Stellen eine Führung vorzunehmen. Hierzu sind verschiedene Lösungen geeignet, die je nach verwendeten Materialien des Wandpaneels, dessen Gewicht und Festigkeit, sowie den entstehenden Kosten zu bevorzugen sind. Zu den bevorzugten Lösungen gehört der Einsatz von verhältnismäßig einfach ausführbaren Profil-Lösungen. Dazu gehören z.B. U-förmige Profile, in die das Wandpaneel eingeschoben wird, oder zwei L-Profile, zwischen welchen das Wandpaneel angeordnet und somit in vertikaler und Längs-Richtung geführt ist. Auch möglich ist beispielsweise ein Profil, das in eine entsprechende Aushöhlung auf einer oberen Stirnseite des Wandpaneels eintaucht. Der Einsatz solcher, oder ähnlich gearteter Profile ist besonders deswegen vorteilhaft, weil die Profile kostengünstig sind und die Verarbeitung hinlänglich bekannt ist. Ferner können speziellere Führungselemente für die Mittel zum linearen Führen eingesetzt werden. Dazu zählen beispielsweise Teleskopführungen, Führungsschienen oder sonstige Linearführungen. Diese zur Führung konstruierten Maschinenelemente sind in der Lage, den Wandpaneelen exakte Bewegungsrichtungen vorzugeben und hohe Kräfte aufzunehmen.

Auf der unteren Seite ist das Wandpaneel mit einem Bodenprofil verbunden, welches zumindest einen vertikalen Schenkel und einen horizontalen Schenkel aufweist. Der horizontale Schenkel ist mit dem unteren Deck fest verbunden, während der vertikale Schenkel mit dem Wandpaneel fest verbunden ist. Das Wandpaneel ist somit im normalen Betrieb gegen Verrutschen oder eine sonstige Bewegung gesichert, sodass die einzelnen Räume des Schiffes voneinander abgetrennt werden können. Im Falle eines Treffers ist jedoch eine vertikale Bewegung des Wandpaneels möglich, ohne dass die Bewegung notwendigerweise mit dem oberen und dem unteren Deck im Einklang geschehen muss, weil nur die untere Seite des Wandpaneels fest mit einem Deck verbunden ist.

Gemäß einer Ausführungsart ist der schockabsorbierende Einsatz von den Mitteln zum vertikalen Führen geführt. Dazu ist der schockabsorbierende Einsatz beispielsweise zwischen einer oberen Stirnseite des Wandpaneels und einem Endanschlag der Mittel zum vertikalen Führen positioniert, wobei der schockabsorbierende Einsatz von den Mitteln zum vertikalen Führen umgriffen ist. Die Führung des schockabsorbierenden Einsatzes durch die Mittel zum vertikalen Führen erlaubt im Fall eines Schocks eine gezielte Krafteinleitung von dem Wandpaneel in den schockabsorbierenden Einsatz.

Gemäß einer Ausführungsart ist das Bodenprofil ein U-förmiges Profil, in welches das Wandprofil eingesetzt ist. Ein U-förmiges Profil lässt sich einfach auf dem unteren Deck befestigen und erlaubt zusätzlich ein problemloses Einsetzen des Wandpaneels. Durch die U-Form ist das Wandpaneel auf beiden Seiten geführt, was eine verbesserte Kraftaufnahme ermöglicht. Weiterhin erleichtert das Umfassen auf beiden Seiten des Wandpaneels durch das U-förmige Profil ein Fügen des Wandpaneels und des Bodenprofils, in dem z.B. auf dem einen vertikalen Schenkel des Profils eine Bohrung und auf dem anderen vertikalen Schenkel ein Gewinde vorgesehen wird, sodass eine problemlose Fügung durch eine Schraube möglich ist.

Erfindungsgemäß sind die Mittel zum vertikalen Führen ein U-förmiges, nach unten geöffnetes Kopfprofil, welches das Wandpaneel zumindest teilweise und den schockabsorbierenden Einsatz vollständig umfasst. Mittel zum vertikalen Führen in Form von U-förmigen Profilen umgreifen die Wandpaneele beidseitig und führen somit gut, ohne dass weitere Bauteile benötigt werden. Weiterhin nehmen solche Profile den schockabsorbierenden Einsatz problemlos auf, sodass keine weiteren Konstruktionselemente vorgesehen sind, was wiederum positiv für die entstehenden Produktions- und Montagekosten ist.

Gemäß einer Ausführungsart der Erfindung sind die Mittel zum vertikalen Führen mit einem sich horizontal erstreckenden Deckenpaneel mit parallel zu den Decks ausgerichteten, flächigen Wandseiten fest verbunden, wobei sich die Verbindung an einem Bestandteil der Mittel zum vertikalen Führen befindet, der von der Bewegung des Wandpaneels entkoppelt ist. Durch den Einsatz des Deckenpaneels ist es möglich, auch die Räume von Schiffen hinsichtlich der Höhe zu begrenzen. Weiter dämmt das Deckenpaneel die Räume des Schiffs akustisch und thermisch. Wärmeverluste beim Heizen oder Kühlen von Räumen können durch das Deckenpaneel so begrenzt werden. Das Deckenpaneel ist ferner insbesondere hinsichtlich der optischen Gestaltung, zum Beispiel um Rohre zu verdecken, vorteilhaft.

Die Anbindung des Deckenpaneels an einen Bestandteil der Mittel zum vertikalen Führen, der von der Bewegung des Wandpaneels entkoppelt ist, begünstigt die Schocksicherheit der Kammerwände. Bei einer Führung mit einem U-förmigen Profil geschieht die Anbindung des Deckenpaneels beispielsweise direkt an das Profil. Bei einer Linearführung geschieht die Anbindung an den mit dem oberen Deck verbundenen Teil der Linearführung. Das Deckenpaneel ist, insbesondere im Fall einer Schockbelastung, durch diese Art der Anbindung an die restliche Schiffsstruktur von einer Bewegung des Wandpaneels entkoppelt. Dadurch ist das Wandpaneel weiterhin schockisoliert, auch wenn ein Deckenpaneel vorgesehen ist. Im konventionellen Schiffbau hingegen ist dies nicht der Fall, weil es dort üblich ist, Deckenpaneele direkt an Wandpaneele anzubinden.

Gemäß einer Ausführungsart der Erfindung ist das Deckenpaneel an ein L-Profil geschraubt, welches mit Popnieten mit den Mitteln zum vertikalen Führen verbunden ist. Die Verschraubung von Deckenpaneel und L-Profil stellt eine einfache und feste Art dar, diese beiden Bestandteile aneinanderzufügen, wohingegen gerade die Verwendung von Popnieten, um das L-Profil mit den Mitteln zum vertikalen Führen zu verbinden, auch ästhetischen Ansprüchen genügt.

Gemäß einer Ausführungsart der Erfindung umfasst das Wandpaneel mehrere Schichten, wobei an den Wandseiten außen eine Metallschicht angeordnet ist und zwischen den Wandseiten eine Schicht aus Isoliermaterial angeordnet ist. Ein solcher Aufbau aus verschiedenen Schichten ermöglicht, dass ein Wandpaneel möglichst gut die gestellten Anforderungen erfüllt. Die auf den Außenseiten befindlichen Metallschichten stellen dabei die tragende Struktur dar, welche Kräfte aufnimmt. Es können somit weitere Gegenstände an diesen Wänden befestigt werden, oder auch in einem Fall, dass es zu einer Kollision mit weiteren, in einem Raum befindlichen Gegenständen kommt, kann das Wandpaneel die Kräfte aufnehmen, die aus dieser Kollision entstammen. Durch das Verwenden von Isoliermaterial zwischen den außen befindlichen Metallschichten können die Schwingungseigenschaften passend eingestellt werden, sodass sowohl hinsichtlich der Vibrationen als auch auftretender Geräusche eine den Anforderungen genügende Isolierung vorliegt. Darüber hinaus ist aber auch eine Wärmeisolierung möglich, sodass beispielsweise aus einem Maschinenraum stammende Abwärme von einem Raum ferngehalten werden kann, in dem Mannschaften arbeiten. Anders herum ist es auch möglich, Wärmeverluste zu vermeiden, wenn ein Raum geheizt oder gekühlt werden soll. Das Isoliermaterial ist dabei den gewünschten Vibrationsgeräusch- und Wärmedämmeigenschaften entsprechend auszuwählen. Dabei ist auch zu berücksichtigen, dass das resultierende Gesamtgewicht, welches sich aus der Stärke und der Dichte der Metallschicht sowie der Stärke und Dichte des Isoliermaterials ergibt, entscheidenden Einfluss auf die Auswirkungen bei Auftreten eines Schocks hat. Wenn das Wandpaneel zu schwer ist, kann unter Umständen der schockabsorbierende Einsatz die entstehenden Kräfte nicht aufnehmen und es kann zu einer Beschädigung Kammerwand kommen.

Gemäß einer Ausführungsart der Erfindung weist die Schicht aus Isoliermaterial eine Dichte von 150 kg / m³ auf. Eine solche Dichte bietet hinsichtlich der Vibrationen, Geräuschentwicklung und Wärmedämmung den Anforderungen genügende Eigenschaften auf. Weiterhin führt diese Dichte zu einer Gesamtmasse des Wandpaneels, welche günstige Eigenschaften hinsichtlich der Schockwiderstandsfähigkeit aufweist, sofern sie mit einem dazu passenden ausgelegten schockisolierenden Einsatz kombiniert ist.

Der schockabsorbierende Einsatz ist eine Stopfisolierung. Eine Stopfisolierung ist ein üblicherweise bei der Konstruktion von Wandpaneelen verwendetes Material, wie bspw. Mineralwolle, welches somit auch regelmäßig beim Aufbau der Kammerwände vorhanden ist. Durch die Verwendung dieses Materials kann somit einerseits die Schocksicherheit gewährleistet werden und andererseits auch dafür gesorgt werden, dass der Aufbau der Strukturen möglichst aufwandsarm geschehen kann, weil die Verarbeitung wohlbekannt ist.

Gemäß einer Ausführungsart der Erfindung beträgt die Dichte der Stopfisolierung 36 kg / m³. Durch die Wahl der Dichte 36 kg / m³ der Stopfisolierung kann die benötigte Schockresistenz der Stopfisolierung eingestellt werden und gleichzeitig dafür gesorgt werden, dass diese auch über ausreichende schwingungsdämpfende Eigenschaften verfügt. In einem Falle, dass das Schiff lediglich normal betrieben wird und keine Schockbelastung vorliegt, hilft die Stopfisolierung nämlich auch dabei, unerwünschte Geräusche und Vibrationen zu beseitigen. Bei der Wahl der Dichte zur Erhöhung bzw. Einstellung der Schockresistenz hingegen ist es wichtig, dass zwar nur ausreichend wenig der Bewegungen des Wandpaneels an das obere Deck weitergegeben wird, aber trotzdem auch keine Zerstörung der Stopfisolierung stattfindet. Die Stopfisolierung soll als schockabsorbierender Einsatz zumindest zwei Treffer aushalten, ohne dass eine vollständige Beschädigung der Kammerwand vorliegt. Durch die Wahl einer Stopfisolierung mit der korrekten Dichte ist somit sichergestellt, dass sowohl die Ansprüche an die Schockresistenz als auch die Ansprüche hinsichtlich Vibrationen und Geräuschentwicklung erreicht werden, und somit eine Abstimmung auf das Gewicht des Wandpaneels und auch gegebenenfalls des Deckenpaneels vorliegt.

Gemäß einer Ausführungsart der Erfindung weist der schockabsorbierende Einsatz eine Höhe von 50 mm in der vertikalen Richtung auf. Im Falle eines Schocks wird der schockabsorbierende Einsatz durch das sich relativ zueinander bewegende obere Deck und Wandpaneel zusammengedrückt. In Hinblick auf das Gewicht des Wandpaneels ist daher eine ausreichende Höhe des schockabsorbierenden Einsatzes zu wählen, sodass dieser einerseits die Kräfte aufnehmen kann als auch andererseits nicht vollständig bei einem einmaligen Schock beschädigt wird.

Gemäß einer Ausführungsart der Erfindung weist der umgreifende Teil des Kopfprofils eine Höhe von 90 mm auf. Durch eine Höhe von 90 mm ist sichergestellt, dass ausreichend viel des Wandpaneels umgriffen ist, obwohl sich oberhalb des Wandpaneels noch der schockabsorbierende Einsatz befindet. Durch die ausreichende Dimensionierung des Umgriffs wird erreicht, dass im Normalbetrieb das Wandpaneel sicher gehalten ist und im Fall eines Schocks ausreichend gut geführt ist.

Erfindungsgemäß der Erfindung sind die Mittel zum vertikalen Führen über einen ersten schwingungsdämpfenden Abstandhalter mit dem oberen Deck verbunden. Wie bereits oben geschildert, ist die Dichte der schockabsorbierenden Stopfisolierung auf das Gewicht des Wandpaneels und auch gegebenenfalls des Deckenpaneels abgestimmt. Um dem Schock standhalten zu können, ist diese Dichte in der Regel ziemlich hoch gewählt, sodass die schwingungs- und geräuschdämmenden positiven Eigenschaften nicht notwendigerweise allen Anforderungen genügen können. Aus diesem Grund kann sich zwischen den Mitteln zum vertikalen Führen und dem oberen Deck noch ein schwingungsisolierender Abstandhalter befinden. Dieser besteht zumeist aus einer länglichen Metallkonstruktion, welche an einer Stelle über einen schwingungsdämpfenden Einsatz verfügt, der zum Beispiel aus Kunststoff oder Kautschuk gefertigt sein kann. Solche schwingungsdämpfenden Abstandhalter kommen auch im konventionellen Schiffbau vor und werden dort üblicherweise zur Befestigung von Kammerwänden eingesetzt. Sie weisen alleine jedoch nicht die benötigte Schockresistenz auf, da sie größere Beschleunigungen zum Beispiel der Wandpaneele direkt weiterleiten. Die Folge wäre, das die Wandpaneele im Falle eines Schocks über den Abstandhalter direkt mit dem oberen Deck kollidieren würden, was zu den zu vermeidenden Schäden führen könnte.

Gemäß einer weiteren Ausführungsart der Erfindung ist das Wandpaneel über einen zweiten schwingungsdämpfenden Abstandhalter mit einem Schott oder einer Bordwand verbunden. Die Verbindung des Wandpaneels über zweite schwingungsdämpfende Abstandhalter mit einem Schott oder einer Bordwand sorgt für eine zusätzliche Stabilisierung des Wandpaneels und auch eine Schwingungsisolierung dieser Wandpaneele. Die Schwingungsisolierung reduziert sowohl unerwünschte Vibrationen, als auch unerwünschte Geräuschentwicklung. Die Abstandhalter für die Befestigung des Wandpaneels an den Schotten können gleich aufgebaut sein, wie die Abstandhalter, welche für die Befestigung des Wandpaneels an einem oberen Deck verwendet werden. Das bedeutet, sie bestehen aus einer metallischen Grundkonstruktion und einem schwingungsisolierenden Einsatz. In Abhängigkeit der gewünschten Geräusch- und Vibrationsisolierung ist es möglich, mehrere der zweiten schwingungsdämpfenden Abstandhalter zu verwenden, um das Wandpaneel mit dem Schott oder der Bordwand zu verbinden.

Gemäß einer Ausführungsart der Erfindung ist das Bodenprofil mit dem unteren Deck verschweißt. Das Verschweißen des Bodenprofils, an dem das Wandpaneel befestigt ist, wird wegen der Ausführung des Decks aus Stahl bevorzugt und stellt eine im Schiffbau übliche Fügeart dar. Sie ist einfach auszuführen und ermöglicht eine hochfeste Verbindung des Bodenprofils.

Gemäß einer Ausführungsart der Erfindung ist das Wandpaneel mit dem Bodenprofil verschraubt. Vor allem bei der Befestigung des Wandpaneels, welches häufig nichtmetallische Einsätze enthält, ist das Verschrauben gegenüber anderen Fügetechniken, wie zum Beispiel dem Schweißen, zu bevorzugen. Durch die Wahl ausreichend vieler und ausreichend dimensionierter Schrauben kann eine benötigte Festigkeit hergestellt werden. Die Anzahl und Dimensionierung der Schrauben sollen dabei nicht nur unter den Gesichtspunkten üblicher Belastungen stattfinden, sondern auch eine Einwirkung durch einen Schock berücksichtigen. Dabei gilt es zu berücksichtigen, dass der Schock sowohl in X-, Y- als auch Z-Richtung auftreten kann, sodass die Dimensionierung der Schrauben und die Wahl einer geeigneten Anzahl an Schrauben auch abhängig ist von einer in Längsrichtung stattfindenden Belastung. Die Längsrichtung ist dabei definiert durch die Hauptausdehnungsrichtung, in die das Bodenprofil zeigt, mit dem das Wandprofil befestigt ist.

Gemäß einer Ausführungsart der Erfindung ist zwischen der Unterseite des Wandpaneels und dem Bodenprofil ein Kautschukeinsatz angeordnet. Der Kautschukeinsatz sorgt für eine Steigerung der Geräusch- und Vibrationsunterdrückung. Es handelt sich hierbei um einen typischen Zusatz, der beim Fügen eines Wandpaneels und einer Bodenleiste verwendet wird. Auch bei der Montage kann der Kautschukeinsatz vorteilhaft sein, da er ein Verrutschen des Wandpaneels relativ zu dem Bodenprofil verhindert, solange diese noch nicht fest miteinander durch Schrauben o. ä. verbunden sind. Ferner ermöglicht der Kautschukeinsatz eine Abdichtung gegenüber Feuchtigkeit.

Gemäß einer Ausführungsart der Erfindung ist der erste schwingungsdämpfende Abstandhalter mit dem oberen Deck verschweißt und/oder der zweite schwingungsdämpfende Abstandhalter mit dem Schott verschweißt. Schweißen ist zum Fügen der Abstandhalter mit Schott bzw. Deck üblich. Diese Technik ist, wie bereits oben ausgeführt, im Schiffbau üblich und bietet den Vorteil einer sehr festen, d. h. hohe Kräfte aufnehmenden, Verbindung. Die Halter sind für diese Art der Verbindung konzipiert, es könnten aber auch andere Halter verwendet werden, welche durch andere Fügeverfahren, wie beispielsweise Schrauben mit Schott bzw. Deck, verbunden sein können.

Gemäß einer Ausführungsart der Erfindung weist das Wandpaneel eine Stärke von 25 mm oder 50 mm auf. Durch die Wahl einer geeigneten Stärke kann die geräusch- als auch schwingungsisolierende Eigenschaft eines Wandpaneels eingestellt werden. Eine Stärke von 50 mm bietet sich dabei vor allem für das Abtrennen von Kammern bzw. Gängen zueinander an, wobei sich eine Stärke von 25 mm vor allem dafür anbietet, Schotte zu verkleiden. Die Stärke wird auch davon abhängig gemacht, ob auf lediglich einer oder zwei Seiten Deckenpaneele an den Wandpaneelen befestigt werden sollen, und ob die Wandpaneele über Abstandhalter an Schotten befestigt sein sollen.

Gemäß einer Ausführungsart der Erfindung ist ein Wandpaneel an einer oder an beiden Wandseiten mit Dekorblech verkleidet. Die Verkleidung hat den Vorteil, dass auf diese Art optische Anforderungen an die Wandpaneele erfüllt werden. Es können aber auch noch weitere funktionelle Eigenschaften vorgesehen werden, wie zum Beispiel eine Brandschutzisolierung oder auch eine weitere Schwingungsisolierung der Wandpaneele. Welche Art der Verkleidung gewählt wird, ist davon abhängig, wo ein Wandpaneel eingesetzt werden soll. Vor allem innerhalb von von Mannschaften benutzten Räumlichkeiten ist eine ästhetische Gestaltung von Interesse.

Gemäß einer Ausführungsart der Erfindung ist das Deckenpaneel an einer oder an beiden Deckenseiten mit Dekorblech verkleidet. Eine Verkleidung (auch der Decke) führt zu den bereits oben beschriebenen Vorteilen hinsichtlich der Ästhetik und auch weiterer positiver Eigenschaften, die für das Wandpaneel gelten.

Gemäß einer Ausführungsart der Erfindung hat ein Wandpaneel vertikale Stirnseiten, wobei eine vertikale Stirnseite eine nach innen zeigende Aussparung aufweist und eine andere, auf einer gegenüberliegenden Seite des Wandpaneels angeordnete vertikale Stirnseite einen zu der Aussparung komplementären Vorsprung aufweist, sodass zwei gleiche Wandpaneele miteinander abschließen, wenn der nach außen vorstehende Vorsprung des einen Wandpaneels in die von der nach innen zeigenden Aussparung des anderen Wandpaneels gebildete Öffnung eingesetzt ist. Durch diese Art einer Nut-Feder-Verbindung wird eine flächige Verbindung zwischen den einzelnen Wandpaneelen geschaffen. Dadurch können aus mehreren Wandpaneelen sich länger erstreckende Wände zusammengesetzt werden, welche dennoch ein einheitliches Erscheinungsbild bilden. Weiterhin können durch diese Nut-Feder-Verbindung auch Kräfte zwischen den Wandpaneelen übertragen werden. Der Großteil der Kräfte wird bereits über die Bodenschiene an die Wandpaneele übertragen und umgekehrt. Dennoch kann es gerade bei Kräften, welche in der Längsrichtung auftreten, nötig sein, dass auch zwischen den Wandpaneelen Kräfte übertragen werden.

Gemäß einer Ausführungsart der Erfindung ist die an der einen Stirnseite des Wandpaneels nach innen zeigende Aussparung dadurch gebildet, dass das Isoliermaterial sich nicht über die komplette von den flächigen Wandseiten begrenzte Fläche erstreckt, und der zu der Aussparung komplementäre Vorsprung an der anderen Stirnseite des Wandpaneels ist durch Isoliermaterial gebildet, das an dieser Stirnseite hervorsteht und zumindest teilweise mit einer Metallbeschichtung auf der Außenseite versehen ist. Durch diese Art der Umsetzung der zuvor beschriebenen Nut-Feder-Verbindung, ist eine einfache Fertigung und ein einfaches Einsetzen der Wandpaneele ineinander möglich. Dabei braucht lediglich ein Teil des Isoliermaterials auf der einen Stirnseite ausgespart werden, während auf der anderen Seite die vorhandene Metallschicht etwas zusammengedrückt und mit Isoliermaterial ausgefüllt ist, um die Feder der Nut-Feder-Verbindung zu bilden. Durch diese Konstruktion wird auch sichergestellt, dass zwischen zwei Wandpaneelen ein Metall-Metall-Kontakt vorliegt, der dazu geeignet ist, relativ große Kräfte aufzunehmen. Die stirnseitig aneinander anliegenden Metallschichten der beiden Wandpaneele können in Längsrichtung Kräfte aufnehmen. Im Inneren der Nut-Feder-Verbindung liegt das Metall der äußeren Metallschicht des einen Wandpaneels, welche die Nut der Nut-Feder-Verbindung darstellt, an den Metallbestandteilen des anderen Wandpaneels an, welche etwas zusammengedrückt sind. Eine solche Konstruktion erlaubt nicht nur eine schnelle und aufwandsarme Fertigung sowie Montage vor Ort, sondern auch eine flexible Anpassbarkeit an verschiedene Geometrieanforderungen.

Die Erfindung wird anhand nachfolgender Figuren näher erläutert. In den Figuren zeigen:
- Fig. 1:: eine Seitenansicht der schocksicheren Kammerwand;
- Fig. 2:: eine Seitenansicht der Kammerwand ohne ein Schott;
- Fig. 3:: eine Ansicht von oben von zwei Wandpaneelen.

In Fig. 1 ist eine Seitenansicht der erfindungsgemäßen schocksicheren Kammerwand dargestellt. Die Kammerwand befindet sich zwischen dem oberen Deck 1 und dem unteren Deck 2. Das U-förmige Bodenprofil 3 ist mit der Schweißnaht 4 mit dem unteren Deck 2 verbunden. Die Öffnung des U-förmigen Bodenprofils 3 zeigt nach oben und in dieser Öffnung befindet sich das Wandpaneel 5, welches durch eine geschraubte Verbindung mit dem U-förmigen Bodenprofil 3 verbunden ist. Das Wandpaneel weist außen Metallaußenschichten 6, 7 auf und dazwischen befindet sich Isoliermaterial 8. Das Isoliermaterial weist eine Dichte von 150 kg/m³ auf.

Oberhalb des Wandpaneels 5 befindet sich der schockabsorbierende Einsatz 9, welcher als Stopfisolierung ausgeführt ist. Die Stopfisolierung weist eine Dichte von 36 kg/m³ auf. Sowohl der schockabsorbierende Einsatz 9 als auch das Wandpaneel 5 sind von dem U-förmigen Kopfprofil 10 umgriffen. Es ist zu sehen, dass der schockisolierende Einsatz 9 vollständig von dem U-förmigen Kopfprofil umgriffen ist, während das Wandpaneel 5 lediglich teilweise im oberen Bereich umgriffen ist.

Durch diese Konstruktion kann der schockisolierende Einsatz 9 nicht herausfallen. Gleichzeitig wird das Wandpaneel 5 im Normalbetrieb festgehalten. Allerdings ist eine Relativbewegung in vertikaler und in Längsrichtung zwischen dem U-förmigen Kopfprofil 10 und dem Wandprofil 5 möglich. Im Falle eines Schocks bewegt sich das obere Deck relativ zu dem Wandpaneel 5, sodass der schockabsorbierende Einsatz 9 zusammengedrückt wird. Dies liegt daran, dass das Kopfprofil 10 fest mit dem oberen Deck 1 verbunden ist.

Die feste Verbindung wird realisiert durch den schwingungsabsorbierenden Abstandshalter 11. Dieser ist mit der Schweißnaht 12 mit dem oberen Deck 1 verbunden. Er weist einen Einsatz 13 aus Kautschuk oder einem anderen schwingungsisolierenden Material auf und ein weiteres Bestandteil 14, welches einen Abstand zwischen dem oberen Deck 1 und dem Kopfprofil 10 gewährleistet. Die Anbindung zwischen dem Kopfprofil 10 und dem schwingungsisolierenden Abstandshalter 11 ist über eine Schraubverbindung 15 realisiert, welche fest mit dem Kopfprofil 10 verbunden ist.

Ein weiterer schwingungsisolierender Abstandhalter 16 befindet sich an dem Wandpaneel 5 und an dem Schott 17. Dieser Abstandhalter 16 ist anders aufgebaut, als der Abstandhalter 11. Bei diesem Abstandhalter 11 ist der schwingungsdämpfende Einsatz 18 mit dem Wandpaneel verschraubt. Das Wandpaneel weist dazu eine spezielle Schiene 19 auf. Weiterhin ist der den Abstand gewährleistende Teil des schwingungsabsorbierenden Abstandhalters 20 über eine Schweißnaht 21 mit dem Schott 17 fest verschweißt.

Zusätzlich zu dem Wandpaneel 5 ist an dem Kopfprofil 10 ein L-Profil 22 mittels einer Popniete 23 befestigt. An diesem oberen L-Profil 22 ist ein Deckenpaneel 24 mit der Schraubverbindung 25 befestigt. Das Deckenpaneel verkleidet die Unterseite des Decks 1. Sie ist direkt mittels des Kopfprofils 10 und des Abstandhalters 11 direkt mit dem oberen Deck 1 verbunden. Auf diese Weise wird eine Schocksicherheit des Wandpaneels 5 gewährleistet. Im konventionellen Schiffbau würde das Deckenpaneel 24 mit dem Wandpaneel 5 verbunden sein, was sich negativ auf die Schocksicherheit auswirken würde. Es ist aus der Figur ersichtlich, dass das Deckenpaneel 24 anders als das Wandpaneel 5 nicht mehrschichtig aufgebaut ist.

In Fig. 2 ist im Wesentlichen die gleiche Konstruktion wie in Fig. 1 dargestellt. Allerdings ist hier zu sehen, dass kein Schott vorhanden ist, sodass keine weitere Anbindung des Wandpaneels 5 stattfindet, außer über das Bodenprofil 3 bzw. Kopfprofil 3. Diese sind wie zuvor mit dem unteren Deck 2 bzw. oberen Deck 1 verbunden. Außerdem ist ersichtlich, dass nicht nur ein einzelnes Deckenpaneel 24, sondern auch noch ein weiteres Deckenpaneel 25 an dem Kopfprofil 10 befestigt sind.

Fig. 3 zeigt eine Sicht von oben auf zwei Wandpaneele. Es ist aus dieser Ansicht zu erkennen, wie das Wandpaneel 27 und das Wandpaneel 28 über eine Nut-Feder-Verbindung miteinander befestigt sind. Es ist ebenfalls zu erkennen, dass die Wandpaneele ein Außenschichten 29, 30 aufweisen, welche aus Metall hergestellt sind und eine sich zwischen den aus Metall gefertigten Außenschichten 29, 30 befindliche Isolierschicht 31. Die Isolierschicht 31 ist am Ende ausgespart, sodass die Metallschichten 29, 30 über die Isolierschicht 31 hinausragen und ein Freiraum 32 verbleibt, welcher die Nut der Nut-Feder-Verbindung darstellt. Weiterhin ist zu erkennen, dass im rechten Teil des Wandpaneels 27 das Isoliermaterial 31 zusammengedrückt wurde durch einen umgefalteten Anteil der aus Metall gefertigten Außenschichten 29, 30 . Es ergibt sich so der Fortsatz 33, welcher die Feder der Nut-Feder-Verbindung darstellt.

Der Fortsatz (Feder) 33 ragt dabei in den Freiraum (Nut) 32 des zweiten Wandpaneels 28. Durch die Nut-Feder-Verbindung können Kräfte zwischen den Wandpaneelen übertragen und gleichzeitig auch ein bündiger Abschluss einzelner Paneele aneinander realisiert werden. Durch die bündige Verbindung der Wandpaneele kann eine flächige Wand aus einzelnen Wandpaneelen zusammengesetzt werden.

Durch eine entsprechende Dimensionierung berühren die rechten Stöße der aus Metall gefertigten Außenschicht 29, 30 des ersten Wandpaneels 27 (Feder-Seite) die linken Stößen der aus Metall gefertigten Außenschicht 34, 35 des zweiten Wandpaneels 28 (Nut-Seite). Hierdurch können Kräfte in Längsrichtung der Wandpaneele aufgenommen bzw. übertragen werden. Gleichzeitig befinden sich im Bereich der Nut-Feder-Verbindung auch die Innenseiten der Metallbeschichtungen 34, 35 des zweiten Wandpaneels 28 im Eingriff mit den Außenseiten der Metallbeschichtungen 29, 30 des ersten Wandpaneels 27. Hierdurch ist eine Abdichtung erzielbar und auch eine Übertragung von leichten Kräften senkrecht zu den Wandpaneelen 27, 28 möglich.

### BEZUGSZEICHENLISTE

- 1: oberes Deck
- 2: unteres Deck
- 3: U-förmiges Bodenprofil
- 4: Schweißnaht
- 5: Wandpaneel
- 6: Metallaußenschicht
- 7: Metallaußenschicht
- 8: Isoliermaterial
- 9: Schockabsorbierender Einsatz
- 10: U-förmiges Kopfprofil
- 11: Abstandshalter
- 12: Schweißnaht
- 13: Einsatz
- 14: Weiteres Bestandteil
- 15: Schraubverbindung
- 16: Abstandhalter
- 17: Schott
- 18: Schwingungsdämpfender Einsatz
- 19: Schiene
- 20: Abstand gewährleistendes Teil
- 21: Schweißnaht
- 22: L-Profil
- 23: Popniete
- 24: Deckenpaneel
- 25: Schraubverbindung
- 26: Weiteres Deckenpaneel
- 27: Wandpaneel
- 28: Wandpaneel
- 29: Außenschicht
- 30: Außenschicht
- 31: Isolierschicht
- 32: Freiraum
- 33: Fortsatz
- 34: Außenschicht
- 35: Außenschicht

## Patentansprüche

1. Schocksichere Kammerwand zum Einsatz auf einem Schiff umfassend
• ein sich vertikal zwischen einem oberen und einem unteren Deck (1, 2) erstreckendes Wandpaneel (5) mit senkrecht zu den Decks (1, 2) ausgerichteten, flächigen Wandseiten,
• ein Bodenprofil (3) mit einem vertikalen Schenkel und einem horizontalen Schenkel, das mit einem unteren Deck (2) fest verbunden ist, wobei das Wandpaneel (5) mit dem vertikalen Schenkel des Bodenprofils (3) fest verbunden ist,
• Mittel zum vertikalen Führen, die über einen ersten schwingungsdämpfenden Abstandhalter (11) mit einem oberen Deck (1) verbunden sind und das Wandpaneel (5) führen,
• wobei die Mittel zum vertikalen Führen ein U-förmiges, nach unten geöffnetes Kopfprofil (10) sind, welches das Wandpaneel (5) zumindest teilweise umfasst,
**gekennzeichnet durch**
• einen schockabsorbierenden Einsatz (9), der zwischen dem Wandpaneel (5) und dem oberen Deck (1) angeordnet ist,
• wobei das U-förmige, nach unten geöffnete Kopfprofil (10) den schockabsorbierenden Einsatz (9) vollständig umfasst und aufnimmt und
• der schockabsorbierende Einsatz (9) eine Stopfisolierung ist.

2. Kammerwand nach Anspruch 1, bei der das Bodenprofil (3) ein U-förmiges Profil ist, in welches das Wandprofil (5) eingesetzt ist.

3. Kammerwand nach einem der Ansprüche 1 bis 2, bei der die Mittel zum vertikalen Führen mit einem sich horizontal erstreckenden Deckenpaneel (24) mit parallel zu den Decks (1, 2) ausgerichteten, flächigen Wandseiten fest verbunden sind, wobei sich die Verbindung an einem Bestandteil der Mittel zum vertikalen Führen befindet, der von der Bewegung des Wandpaneels (5) entkoppelt ist.

4. Kammerwand nach Anspruch 3, bei der das Deckenpaneel (24) an ein L-Profil (22) geschraubt ist, welches mit Popnieten (23) mit den Mitteln zum vertikalen Führen verbunden ist.

5. Kammerwand nach einem der Ansprüche 1 bis 4, bei der das Wandpaneel (5) mehrere Schichten umfasst, wobei an den Wandseiten außen eine Metallschicht (6, 7) angeordnet ist und zwischen den Wandseiten eine Schicht aus Isoliermaterial (8) angeordnet ist.

6. Kammerwand nach Anspruch 5, bei der die Schicht aus Isoliermaterial (8) eine Dichte von 150 kg / m³ aufweist.

7. Kammerwand nach einem der Ansprüche 1 bis 6, bei der die Dichte der Stopfisolierung 36 kg / m³ beträgt.

8. Kammerwand nach einem der Ansprüche 1 bis 7, bei der der schockabsorbierende Einsatz (9) eine Höhe von 50 mm aufweist.

9. Kammerwand nach einem der Ansprüche 1 bis 8, bei der der umgreifende Teil des Kopfprofils (10) eine Höhe von 90 mm aufweist.

10. Kammerwand nach einem der Ansprüche 1 bis 9bei der das Wandpaneel über einen zweiten schwingungsdämpfenden Abstandhalter (20) mit einem Schott (17) oder einer Bordwand verbunden ist.

11. Kammerwand nach einem der Ansprüche 1 bis 10, bei der das Bodenprofil (3) mit dem unteren Deck (2) verschweißt ist.

12. Kammerwand nach einem der Ansprüche 1 bis 11, bei der das Wandpaneel (5) mit dem Bodenprofil (3) verschraubt ist.

13. Kammerwand nach einem der Ansprüche 1 bis 12, bei der zwischen der Unterseite des Wandpaneels (5) und dem Bodenprofil (3) ein Kautschuckeinsatz angeordnet ist.

14. Kammerwand nach einem der Ansprüche 1 oder 13, bei der der erste schwingungsdämpfende Abstandhalter (11) mit dem oberen Deck (1) verschweißt ist und/oder der zweite schwingungsdämpfende Abstandhalter (20) mit dem Schott verschweißt ist.

15. Kammerwand nach einem der Ansprüche 1 bis 14, bei der das Wandpaneel (5) eine Stärke von 25 mm oder 50 mm aufweist.

16. Kammerwand nach einem der Ansprüche 1 bis 15, bei der das Wandpaneel (5) an einer oder an beiden Wandseiten mit Dekorblech verkleidet ist.

17. Kammerwand nach einem der Ansprüche 4 bis 16, bei der das Deckenpaneel (24) an einer oder an beiden Deckenseiten mit Dekorblech verkleidet ist.

18. Kammerwand nach einem der Ansprüche 1 bis 17, bei der ein Wandpaneel vertikale Stirnseiten hat, wobei eine vertikale Stirnseite eine nach innen zeigende Aussparung aufweist und eine andere, auf einer gegenüberliegenden Seite des Wandpaneels angeordnete vertikale Stirnseite einen zu der Aussparung komplementären Vorsprung aufweist, sodass zwei gleiche Wandpaneele miteinander abschließen, wenn der nach außen vorstehende Vorsprung des einen Wandpaneels in die von der nach innen zeigenden Aussparung des anderen Wandpaneels gebildete Öffnung eingesetzt ist.

19. Kammerwand nach Ansprüche 17 und 18, bei der die an der einen Stirnseite des Wandpaneels nach innen zeigende Aussparung dadurch gebildet ist, dass das Isoliermaterial sich nicht über die komplette von den flächigen Wandseiten begrenzte Fläche erstreckt, und der zu der Aussparung komplementäre Vorsprung an der anderen Stirnseite des Wandpaneels durch Isoliermaterial gebildet ist, das an dieser Stirnseite hervorsteht und zumindest teilweise mit einer Metallbeschichtung auf der Außenseite versehen ist.

## Claims

1. Shock-proof chamber wall for use on a ship, comprising
• a wall panel (5) extending vertically between an upper and a lower deck (1, 2) with planar wall sides aligned perpendicular to the decks (1, 2),
• a bottom profile (3) with a vertical leg and a horizontal leg, which is fixedly connected to a lower deck (2), wherein the wall panel (5) is fixedly connected to the vertical leg of the bottom profile (3),
• means for vertical guiding, which are connected via a first vibration-damping spacer (11) to an upper deck (1) and guide the wall panel (5),
• wherein the means for vertical guiding are a U-shaped, downwardly open head profile (10), which at least partially encompasses the wall panel (5),
**characterized by**
• a shock-absorbing insert (9), which is arranged between the wall panel (5) and the upper deck (1),
• wherein the U-shaped, downwardly open head profile (10) completely encompasses and receives the shock-absorbing insert (9) and
• the shock-absorbing insert (9) is a stuffing insulation.

2. Chamber wall according to claim 1, wherein the bottom profile (3) is a U-shaped profile into which the wall profile (5) is inserted.

3. Chamber wall according to one of the claims 1 to 2, wherein the means for vertical guiding are fixedly connected to a horizontally extending ceiling panel (24) with planar wall sides aligned parallel to the decks (1, 2), wherein the connection is located at a component of the means for vertical guiding that is decoupled from the movement of the wall panel (5).

4. Chamber wall according to claim 3, wherein the ceiling panel (24) is screwed to an L-profile (22), which is connected to the means for vertical guiding with pop rivets (23).

5. Chamber wall according to one of the claims 1 to 4, wherein the wall panel (5) comprises multiple layers, wherein a metal layer (6, 7) is arranged on the outside of the wall sides and a layer of insulating material (8) is arranged between the wall sides.

6. Chamber wall according to claim 5, wherein the layer of insulating material (8) has a density of 150 kg / m³.

7. Chamber wall according to one of the claims 1 to 6, wherein the density of the stuffing insulation is 36 kg / m³.

8. Chamber wall according to one of the claims 1 to 7, wherein the shock-absorbing insert (9) has a height of 50 mm.

9. Chamber wall according to one of the claims 1 to 8, wherein the encompassing part of the head profile (10) has a height of 90 mm.

10. Chamber wall according to one of the claims 1 to 9, wherein the wall panel is connected via a second vibration-damping spacer (20) to a bulkhead (17) or a ship's side.

11. Chamber wall according to one of the claims 1 to 10, wherein the bottom profile (3) is welded to the lower deck (2).

12. Chamber wall according to one of the claims 1 to 11, wherein the wall panel (5) is screwed to the bottom profile (3).

13. Chamber wall according to one of the claims 1 to 12, wherein a rubber insert is arranged between the underside of the wall panel (5) and the bottom profile (3).

14. Chamber wall according to one of the claims 1 or 13, wherein the first vibration-damping spacer (11) is welded to the upper deck (1) and/or the second vibration-damping spacer (20) is welded to the bulkhead.

15. Chamber wall according to one of the claims 1 to 14, wherein the wall panel (5) has a thickness of 25 mm or 50 mm.

16. Chamber wall according to one of the claims 1 to 15, wherein the wall panel (5) is clad with decorative sheet metal on one or on both wall sides.

17. Chamber wall according to one of the claims 4 to 16, wherein the ceiling panel (24) is clad with decorative sheet metal on one or on both ceiling sides.

18. Chamber wall according to one of the claims 1 to 17, wherein a wall panel has vertical end faces, wherein one vertical end face has an inwardly facing recess and another vertical end face arranged on an opposite side of the wall panel has a projection complementary to the recess, such that two identical wall panels terminate with each other when the outwardly protruding projection of the one wall panel is inserted into the opening formed by the inwardly facing recess of the other wall panel.

19. Chamber wall according to claims 17 and 18, wherein the inwardly facing recess at the one end face of the wall panel is formed in that the insulating material does not extend over the complete area bounded by the planar wall sides, and the projection complementary to the recess at the other end face of the wall panel is formed by insulating material which protrudes at this end face and is at least partially provided with a metal coating on the outside.

## Revendications

1. Paroi de chambre résistante aux chocs destinée à être utilisée sur un bateau, comportant
• un panneau de paroi (5) s'étendant verticalement entre un pont supérieur et un pont inférieur (1, 2), avec des faces de paroi plates orientées perpendiculairement aux ponts (1, 2),
• un profilé de sol (3) doté d'une branche verticale et d'une branche horizontale, lequel est relié fixement à un pont inférieur (2), dans laquelle le panneau de paroi (5) est relié fixement à la branche verticale du profilé de sol (3),
• des moyens de guidage vertical, lesquels sont reliés à un pont supérieur (1) par le biais d'un premier espaceur amortissant les vibrations (11) et guident le panneau de paroi (5),
• dans laquelle les moyens de guidage vertical consistent en un profilé de tête en forme de U ouvert vers le bas (10), lequel entoure au moins partiellement le panneau de paroi (5),
**caractérisée par**
• un insert amortissant les vibrations (9), lequel est agencé entre le panneau de paroi (5) et le pont supérieur (1),
• dans laquelle le profilé de tête en forme de U ouvert vers le bas (10) entoure et reçoit entièrement l'insert amortissant les vibrations (9) et
• l'insert amortissant les vibrations (9) consiste en une isolation par bourrage.

2. Paroi de chambre selon la revendication 1, dans laquelle le profilé de sol (3) consiste en un profilé en forme de U, dans lequel est inséré le panneau de paroi (5).

3. Paroi de chambre selon l'une des revendications 1 à 2, dans laquelle les moyens de guidage vertical sont reliés fixement à un panneau de pont (24) s'étendant horizontalement, avec des faces de paroi plates orientées parallèlement aux ponts (1, 2), dans laquelle la liaison se situe au niveau d'un composant des moyens de guidage vertical, lequel est découplé du déplacement du panneau de paroi (5).

4. Paroi de chambre selon la revendication 3, dans laquelle le panneau de pont (24) est vissé à un profilé en L (22), lequel est relié aux moyens de guidage vertical à l'aide de rivets aveugles (23).

5. Paroi de chambre selon l'une des revendications 1 à 4, dans laquelle le panneau de paroi (5) comporte plusieurs couches, dans laquelle une couche métallique (6, 7) est disposée à l'extérieur sur les faces de paroi et une couche de matériau d'isolation (8) est disposée entre les faces de paroi.

6. Paroi de chambre selon la revendication 5, dans laquelle la couche de matériau d'isolation (8) présente une densité de 150 kg/m³.

7. Paroi de chambre selon l'une des revendications 1 à 6, dans laquelle la densité de l'isolation par bourrage s'élève à 36 kg/m³.

8. Paroi de chambre selon l'une des revendications 1 à 7, dans laquelle l'insert amortissant les vibrations (9) présente une hauteur de 50 mm.

9. Paroi de chambre selon l'une des revendications 1 à 8, dans laquelle la partie enveloppante du profilé de tête (10) présente une hauteur de 90 mm.

10. Paroi de chambre selon l'une des revendications 1 à 9, dans laquelle le panneau de paroi est relié à une cloison (17) ou à une muraille par le biais d'un deuxième espaceur amortissant les vibrations (20).

11. Paroi de chambre selon l'une des revendications 1 à 10, dans laquelle le profilé de sol (3) est soudé au pont inférieur (2).

12. Paroi de chambre selon l'une des revendications 1 à 11, dans laquelle le panneau de paroi (5) est vissé avec le profilé de sol (3).

13. Paroi de chambre selon l'une des revendications 1 à 12, dans laquelle un insert en caoutchouc est disposé entre le côté inférieur du panneau de paroi (5) et le profilé de sol (3).

14. Paroi de chambre selon l'une des revendications 1 à 13, dans laquelle le premier espaceur amortissant les vibrations (11) est soudé avec le pont supérieur (1) et/ou le deuxième espaceur amortissant les vibrations (20) est soudé avec la cloison.

15. Paroi de chambre selon l'une des revendications 1 à 14, dans laquelle le panneau de paroi (5) présente une épaisseur de 25 mm ou de 50 mm.

16. Paroi de chambre selon l'une des revendications 1 à 15, dans laquelle le panneau de paroi (5) est recouvert de tôle décorative sur l'une des faces de paroi ou sur les deux.

17. Paroi de chambre selon l'une des revendications 4 à 16, dans laquelle le panneau de pont (24) est recouvert de tôle décorative sur l'une des faces de pont ou sur les deux.

18. Paroi de chambre selon l'une des revendications 1 à 17, dans laquelle un panneau de paroi présente des faces frontales verticales, dans laquelle une face frontale verticale présente un évidement dirigé vers l'intérieur et une autre face frontale verticale disposée sur un côté opposé du panneau de paroi présente une saillie complémentaire à l'évidement, de sorte que deux panneaux de paroi se raccordent l'un à l'autre lorsque la saillie faisant saillie vers l'extérieur d'un panneau de paroi est insérée dans l'ouverture formée par l'évidement dirigé vers l'intérieur de l'autre panneau de paroi.

19. Paroi de chambre selon les revendications 17 et 18, dans laquelle l'évidement dirigé vers l'intérieur au niveau d'une face frontale du panneau de paroi est réalisé du fait que le matériau d'isolation ne s'étend pas sur la totalité de la surface délimitée par les faces de paroi plates, et la saillie complémentaire à l'évidement est réalisée sur l'autre face frontale du panneau de paroi par du matériau d'isolation, lequel fait saillie sur cette face frontale et est pourvu au moins partiellement d'un revêtement métallique sur la face extérieure.
